# EUROPÄISCHE PATENTSCHRIFT

(11) **EP 1 218 962 B1**
(45) Veröffentlichungstag und Bekanntmachung des Hinweises auf die Patenterteilung: **09.11.2005**
(21) Anmeldenummer: 00960914.0
(22) Anmeldetag: 12.09.2000
(51) Int. Cl.: H01P 5/10

(54) **SYMMETRIERGLIED**
BALANCING NETWORK
SYMETRISEUR

(30) Priorität: 14.09.1999 DE 19943954
(43) Veröffentlichungstag der Anmeldung: 03.07.2002
(73) Patentinhaber: Marconi Communications GmbH, 71522 Backnang (DE)
(72) Erfinder: KERN, Stefan, 71522 Backnang (DE); GERHARD, Gregor, 71540 Murrhardt (DE)
(74) Vertreter: Heuer, Wilhelm
(86) Internationale Anmeldenummer: PCT/IB2000/001371
(87) Internationale Veröffentlichungsnummer: WO 2001/020709

(56) Entgegenhaltungen:
- EP-A- 0 844 684
- PATENT ABSTRACTS OF JAPAN vol. 8, no. 281 (E-286), 21. Dezember 1984 (1984-12-21) & JP 59 148405 A (MATSUSHITA ELECTRIC IND. CO. LTD.), 25. August 1984 (1984-08-25)

## Beschreibung

### Stand der Technik

Die vorliegende Erfindung betrifft ein Symmetrierglied, bestehend aus miteinander gekoppelten planaren Leitungen, wobei ein Ende einer ersten, zwischen einer zweiten und einer dritten Leitung verlaufenden Leitung als unsymmetrischer Signaleingang dient und das andere Ende dieser ersten Leitung mit Masse kontaktiert ist und jeweils ein Ende der anderen beiden Leitungen einen symmetrischen Signaleingang bildet.

Symmecrierglieder stellen in bekannter Weise Übergänge zwischen symmetrischen und unsymmetrischen Übertragungsleitungen her. Von einer symmetrischen Leitung spricht man, wenn das darüber übertragene Signal als Bezugspotential nicht die Masse hat. Dagegen ist eine unsymmetrische Übertragungsleitung einseitig mit Masse kontaktiert, so daß ein darüber übertragenes Signal die Masse als Bezugspotential hat. Symmetrierglieder dieser Art werden z.B. an den Ein- und Ausgängen von Doppelgegentaktmischern oder Verstärkern oder Modulatoren etc. eingesetzt. Ein aus drei gekoppelten planaren Leitungen bestehendes Symmetrierglied ist bekannt z.B. aus J.

Villemazet, J. Dubouloy, M. Soulard, J. Cayrou, B. Husse, B. Cogo, J. Cazaux: New Compact Double Balanced Monolithic Down-Converter Application to a Single Chip MMIC Receiver for Sattelite Equipment. IEEE MTT-S Digest, 1998, Seite 853-856. An einem Ende der mittleren der drei Leitungen befindet sich ein unsymmetrisches Tor. Das andere Ende der mittleren Leitung ist mit Masse verbunden. Das neben diesem mit Masse kontaktierten Leitungsende liegende Ende einer der beiden äußeren Leitungen ist ebenfalls mit Masse kontaktiert, und dessen anderes Ende bildet ein symmetrisches Tor. Von der anderen außenliegenden Leitung ist ebenfalls ein Ende mit Masse kontaktiert, und das andere Ende bildet ein zweites symmetrisches Tor. Bei diesem bekannten Symmetrierglied sind drei Leitungsenden mit Masse zu kontaktieren, wozu auf einem die Leitungen tragenden Substrat mehrere Durchkontaktierungen vorgesehen werden müssen, die relativ viel platz auf dem Substrat in Anspruch nehmen. Damit die Eingänge des Symmetriergliedes für Gleichspannung nicht gegen Masse kurzgeschlossen sind, müßten an allen Eingängen zur Gleichspannungs-Entkopplung Kapazitäten eingefügt werden.

Aus EP 0 844 684 A1 ist ein Symmetrierglied mit drei planaren Leitungen bekannt, bei dem ein Ende einer ersten, zwischen einer zweiten und einer dritten Leitung verlaufenden Leitung als unsymmetrisches Tor dient und das andere Ende dieser ersten Leitung mit Masse kontaktiert ist. Zwei benachbarte Enden der zweiten und der dritten Leitung bilden ein symmetrisches Tor, und von den beiden anderen Enden der zweiten und dritten Leitung ist eines mit Masse und das andere mit dem unsymmetrischen Tor verbunden.

Der Erfindung liegt die Aufgabe zugrunde, ein Symmetrierglied der eingangs genannten Art anzugeben, bei dem mit möglichst einfachen Mitteln eine Gleichspannungs-Entkopplung realisiert ist.

### Vorteile der Erfindung

Die genannte Aufgabe wird mit den Merkmalen des Anspruchs 1 gelöst. Die Gleichspannungsentkopplung wird dadurch realisiert, daß von der zweiten und dritten Leitung die nicht als Tore dienenden Enden kapazitiv miteinander gekoppelt sind.

Wie den Unteransprüchen zu entnehmen ist, kann die kapazitive Kopplung der Leitungsenden auf sehr einfache Art und Weise entweder dadurch realisiert werden, daß die Enden der zweiten und dritten Leitung mit Leitungsabschnitten verbunden sind, welche über eine vorgebbare Länge nebeneinander verlaufen oder dadurch, daß die Enden der zweiten und dritten Leitung über ein oder mehrere Kondensatoren miteinander verbunden sind. Es ist zweckmäßig, mit der dritten Leitung eine Kapazität in Serie zu schalten. Diese Kapazität verbessert die Symmetrie zwischen den symmetrischen Toren. Sie dient zum Abgleich der Phasendifferenz auf 180°.

### Zeichnung

Die Erfindung wird nun anhand zweier in der Zeichnung dargestellter Ausführungsbeispiele näher erläutert. Es zeigen:
Figur 1 ein Symmetrierglied, bei dem zwei Leitungen durch Parallelführung miteinander kapazitiv gekoppelt sind und
Figur 2 ein Symmetrierglied, wobei zwei Leitungen über konzentrierte Kapazitäten miteinander gekoppelt sind.

### Beschreibung von Ausführungsbeispielen

Das in der Figur 1 dargestellte Symmetrierglied besteht aus drei nebeneinander verlaufenden und damit gekoppelten planaren Leitungen 1, 2 und 3. Die Koppellänge dieser drei Leitungen entspricht etwa einem Viertel der mittleren Betriebswellenlänge des Symmetriergliedes. Die erste Leitung 1, die zwischen den beiden anderen Leitungen 2 und 3 verläuft, ist an einem Ende mit Masse kontaktiert. Dazu ist in dem Substrat, auf dem die Leitungen aufgebracht sind, eine Durchkontaktierung 4 zu der Massefläche auf der Unterseite des Substrats vorgesehen. Das gegenüberliegende Ende dieser ersten Leitung 1 bildet ein unsymmetrisches Tor 5. Das diesem unsymmetrischen Tor 5 benachbarte Ende der zweiten Leitung 2 ist ein erstes Tor für symmetrische Signale und das zweite Tor 7 für symmetrische Signale befindet sich an dem Ende der dritten Leitung 3, das dem Masseanschluß der ersten Leitung 1 benachbart ist.

Die Verbindung zwischen dem massekontaktierten Ende der ersten Leitung 1 zu der Durchkontaktierung 4 erfolgt über eine Luftbrücke 8, welche das Ende der dritten Leitung 3 berührungslos überkreuzt. Die den Toren 6 und 7 gegenüberliegenden Enden der zweiten Leitung 2 und der dritten Leitung 3 sind jeweils mit einem Leitungsabschnitt 9, 10 verbunden. Die Leitungsabschnitte 9 und 10, die an einander gegenüberliegenden Enden der beiden Leitungen 2 und 3 ansetzen, sind platzsparend zur Mitte des Symmetriergliedes zurückgeführt, und verlaufen über eine vorgegebene Länge nebeneinander, wobei sie über Luftbrücken 11 und 12 die drei Leitungen 1, 2, 3 kontaktfrei überqueren. Die Koppellänge der beiden Leitungsabschnitte 9 und 10 ist so gewählt, daß eine gewünschte kapazitive Kopplung zwischen den Enden der beiden Leitungen 2 und 3 entsteht. Diese kapazitive Kopplung der beiden Leitungen 2 und 3 bewirkt, daß das Symmetrierglied gleichspannungs-entkoppelt ist.

Wie in der Figur 1 dargestellt, ist zu der dritten Leitung 3, im Bereich des Tores 7, eine Kapazität C1 in Reihe geschaltet. Diese Kapazität C1 verbessert die Symmetrie zwischen den symmetrischen Toren 6 und 7. Sie dient zum Abgleich der Phasendifferenz zwischen den beiden Toren 6 und 7 auf 180°.

In der Figur 2 ist ein Symmetrierglied dargestellt, das im Prinzip den gleichen Aufbau hat wie das Symmetrierglied der Figur 1 und deshalb auch die gleichen Bezugszeichen aufweist. Die in den Figuren 1 und 2 dargestellten Ausführungsbeispiele eines Symmetriergliedes unterscheiden sich durch die Art der kapazitiven Kopplung zwischen den Enden der beiden Leitungen 2 und 3. Während gemäß dem Ausführungsbeispiel in Figur 1 die kapazitive Kopplung durch eine Leitungskopplung zwischen den Leitungsabschnitten 9 und 10 erfolgt, sind beim Symmetrierglied gemäß der Figur 2 die beiden Leitungsabschnitte 9 und 10 über zwei als konzentrierte Bauelemente ausgeführte Kondensatoren C2 und C3 miteinander verbunden. Die beiden an den Enden der Leitungsabschnitte 9 und 10 angeschlossenen Kondensatoren C2 und C3, welche zu beiden Seiten der miteinander gekoppelten Leitungen 1, 2 und 3 angeordnet sind, sind über eine Luftbrücke 13, welche die drei Leitungen 1, 2 und 3 kontaktfrei überquert, miteinander verbunden. Anstatt zwei Kondensatoren kann auch nur ein Kondensator zwischen den Leitungsabschnitten 9 und 10 eingefügt sein.

## Patentansprüche

1. Symmetrierglied mit miteinander gekoppelten planaren Leitungen (1, 2, 3) über einer Massefläche, wobei ein Ende einer ersten (1), zwischen einer zweiten (2) und einer dritten (3) Leitung verlaufenden Leitung als unsymmetrisches Tor (5) dient und das andere Ende dieser ersten Leitung (1) mit Masse kontaktiert ist und zwei Enden der zweiten und der dritten Leitung (2, 3) ein symmetrisches Tor (6, 7) bilden, **dadurch gekennzeichnet, dass** die das symmetrische Tor (6, 7) bildenden Enden voneinander abgewandte Enden der zweiten und der dritten Leitung (2, 3) sind und dass die nicht als Tore dienenden Enden der zweiten und der dritten Leitung (2, 3) über wenigstens ein kapazitives Element (9, 10; C2, C3) miteinander verbunden sind.

2. Symmetrierglied nach Anspruch 1, **dadurch gekennzeichnet, dass** das kapazitive Element durch mit den nicht als Tor dienenden Enden verbundene Leitungsabschnitte (9, 10) gebildet ist, die über eine vorgegebene Länge parallel verlaufen.

3. Symmetrierglied nach Anspruch 1, **dadurch gekennzeichnet, dass** das kapazitive Element ein Kondensator (C2, C3) ist.

4. Symmetrierglied nach einem der vorhergehenden Ansprüche, **dadurch gekennzeichnet, dass** mit der dritten Leitung eine Kapazität (C1) in Reihe geschaltet ist.

5. Symmetrierglied nach einem der vorhergehenden Ansprüche, **dadurch gekennzeichnet, dass** die drei miteinander gekoppelten Leitungen (1, 2, 3) eine Koppellänge von einem Viertel einer Betriebswellenlänge des Symmetriergliedes aufweisen.

## Claims

1. A balun, formed of mutually coupled planner conductors (1, 2, 3) above a ground plane, wherein one end of a first conductor (1) extending between a second (2) and a third conductor (3) acts as an unbalanced gate (5) and the other end of said first conductor (1) is contacted to a ground, and two ends of the second and third conductors (2, 3) form a balanced gate (6, 7), **characterized in that** the ends forming the balanced gate (6, 7) are opposite ends of said second and third conductors (2, 3), and that those ends of the second and third conductors (2, 3) that do not form gate are connected to each other by at least one capacitive element (9, 10; c2, c3).

2. The balun of claim 1, **characterized in that** the capacitive element is formed by conductor sections (9, 10) connected to the gate-forming ends and extending in parallel over a predetermined length.

3. The balun of claim 1, **characterized in that** the capacitive element is a capacitor (c2, c3).

4. The balun, according to one of the preceding claims, **characterized in that** a capacitance (c1) is mounted in serious with the third conductor.

5. The balun according to one of the preceding claims, **characterized in that** the three mutually coupled conductors (1, 2, 3) have a coupling length of one quarter of an operating wavelength of the balun.

## Revendications

1. Elément symétriseur avec des conducteurs planaires (1, 2, 3) couplés entre eux sur une surface de masse, dans lequel une extremité d'un premier conducteur (1), qui s'étend entre un deuxième conducteur (2) et un troisième conducteur (3), fait office de porte asymétrique (5), l'autre extremité de ce premier conducteur est mise en contact avec une masse et deux extremités du deuxième et du troisième conducteur forment une porte symétrique (6, 7),
**caractérisé en ce que** les extrémités formant la porte symétrique (6, 7) sont les extrémités détournées l'une de l'autre du deuxième et du troisième conducteur (2, 3) et **en ce que** les extrémités ne servant pas de porte du deuxième et du troisième conducteur (2, 3) sont raccordées entre elles par au moins un elément capacitif (9, 10 ; C2, C3) .

2. Elément symétriseur selon la revendication 1,
**caractérisé en ce que** l'elément capacitif est formé par les tronçons de conducteur (9, 10) raccordés ne faisant pas office de porte et qui s'étendent parallèlement sur une longueur prédéterminée.

3. Elément symétriseur selon la revendication 1,
**caractérisé en ce que** l'elément capacitif est un condensateur (C2, C3).

4. Elément symétriseur selon l'une des revendications précédentes, **caractérisé en ce que** une capacité (C1) est montée en série avec le troisième conducteur.

5. Elément symétriseur selon l'une des revendications précédentes, **caractérisé en ce que** les trois conducteurs couplés ensemble présentent une longueur de couplage d'un quart d'une longueur d'onde de seervice de l'élément symétriseur.
